# FASCICULE DE BREVET EUROPEEN

(11) **EP 4 420 803 B1**
(45) Date de publication et mention de la délivrance du brevet: **05.11.2025**
(21) Numéro de dépôt: 24158682.5
(22) Date de dépôt: 20.02.2024
(51) Int. Cl.: B21B 13/14, B21B 31/07, B21B 31/18

(54) **LAMINOIR À CAGE MOBILE ET À PORTE ÉTANCHE**
WALZWERK MIT BEWEGLICHEM KÄFIG UND ABGEDICHTETER TÜR
ROLLING MILL WITH MOVABLE STAND AND SEALED DOOR

(30) Priorité: 22.02.2023 FR 2301625
(43) Date de publication de la demande: 28.08.2024
(73) Titulaire: Fives DMS, 59260 Lezennes (FR)
(72) Inventeur: GAROT, Pierre, 59270 Bailleul (FR)
(74) Mandataire: Novagraaf Group

(56) Documents cités:
- EP-A1- 4 094 855
- WO-A1-2015/071608
- DE-A1- 3 221 346
- GB-A- 2 023 475
- US-A- 2 776 586
- US-A- 3 858 424

## Description

### Domaine technique

La présente divulgation relève du domaine du laminage à froid qui permet d'obtenir l'épaisseur finale d'une bande métallique par passage successif de cette bande entre des cylindres en présence d'efforts élevés simultanément en pression et en traction.

Un laminoir de type *« Sendzimir »* comporte une pluralité de cylindres, ou rouleaux, qui sont agencés les uns par rapport aux autres pour permettre le changement des caractéristiques mécaniques d'une bande métallique et obtenir une épaisseur de bande qui peut être inférieure à 3 millimètres.

La présente divulgation relève plus particulièrement des laminoirs 20 cylindres du type que l'homme du métier connaît sous le nom « split housing » et qui comporte de manière notable une partie de cage supérieure et une partie de cage, inférieure, mobiles l'une par rapport à l'autre, et par opposition l'état de la technique connu à cage monobloc.

### Technique antérieure

Plus particulièrement, il est connu un laminoir *« Sendzimir »* qui peut comporter vingt cylindres ; un exemple de réalisation d'un tel laminoir à vingt cylindres est illustré dans les documents US 5 193 377 et US 5 471 859.

La figure 1 annexée à la présente description est issue de ces deux demandes.

Cette figure 1 représente une vue schématique d'une coupe transversale d'un laminoir à vingt cylindres. Sur cette figure, les cylindres sont répartis en un groupe inférieur G_{I} et un groupe supérieur G_{S} ; plus précisément, ces groupes G_{I} et G_{S} présentent une structure symétrique et comportent chacun dix cylindres dont : un cylindre de travail 12, deux premiers cylindres intermédiaires 13, trois seconds cylindres intermédiaires 14 et 15, et quatre cylindres d'appui, ou ensemble de galets d'appui, qui sont à l'extérieur de l'arrangement et qui sont notés A, B, C et D pour le groupe supérieur G_{S} et E, F, G, H pour le groupe inférieur G_{I}.

Cette nomenclature pour les différents cylindres constitutifs d'un laminoir à vingt cylindres est d'usage dans le domaine des laminoirs, et est bien connue de l'homme du métier.

Il est reconnu dans le domaine des laminoirs que cet agencement de cylindres illustré en figure 1 permet de travailler efficacement une bande métallique BM pour obtenir l'épaisseur de bande souhaitée

Les documents US 5 193 377, et US 5 471 859 divulguent un tel laminoir à cage monobloc, qui autorise seulement un faible écartement entre les cylindres de travail, respectivement supérieur et inférieur, ce qui peut être à l'origine de difficulté, en particulier lorsqu'il est nécessaire de réaliser les opérations de maintenance, typiquement de changement de cylindres.

Dans un tel laminoir 20 cylindres, à cage monobloc, la fenêtre de maintenance accès est fermée par une grande porte. Lors des opérations de laminage, cette porte assure une étanchéité à l'huile de lubrification/refroidissement qui est aspergée à haut débit dans la cage par des rampes d'aspersion, internes à la cage. Cette porte est articulée par charnières à un dormant de la cage, pour donner un accès à l'ensemble des 20 cylindres lors de sa position d'ouverture, à savoir les deux cylindres de travail, les quatre premiers cylindres intermédiaires, et les six deuxièmes cylindres intermédiaires, et les huit ensembles de galets d'appui.

Un tel état de la technique à cage monobloc est par exemple divulgué par le document WO 2015/071608 A1 de la présente Demanderesse.

WO2015/071608 A1 enseigne que la (grande) porte d'accès, appelée porte principale dans WO 2015/071608 A1 peut être équipée d'un portillon, à savoir une petite porte, articulée sur la porte principale. Cette petite porte permet de simplifier la maintenance des cylindres de travail, et des premiers cylindres intermédiaires, en permettant leur accès, avantageusement sans nécessiter l'ouverture de la porte principale qui reste fermée.

Ainsi, et dans une position d'ouverture du portillon, celui-ci permet d'accéder aux cylindres de travail 12 et aux premiers cylindres intermédiaires 13 par une ouverture centrale formée dans la porte principale, avantageusement, sans avoir à ouvrir la porte principale, de manœuvre bien plus fastidieuse.

Dans une position fermée du portillon (la porte principale alors fermée), ce dernier ferme ladite ouverture formée dans la porte principale, ledit portillon étant équipé de butées assurant le calage axial des cylindres de travail 12 (en façade), lors des opérations de laminage.

Un laminoir 20 cylindres peut comprendre typiquement un dispositif de déplacement des premiers cylindres intermédiaires, en particulier du type pousse-tire ou encore du type pousse-pousse comme enseigné par WO 2015/071608 A1. Un tel dispositif pousse-pousse comprend alors au moins un premier couple de vérin en façade, et au moins un deuxième couple de vérins en fond de la cage, chacun des vérins comportant une portion d'appui configurée pour exercer un effort de poussée sur les premiers cylindres intermédiaire. Un tel dispositif de déplacement permet de contrôler la dimension du recouvrement axial entre les premiers cylindres intermédiaires, et ainsi d'adapter cette dimension à la largeur de la bande métallique à laminer.

Le portillon peut être alors équipé des vérins de poussée appartenant au dispositif de déplacement du type pousse-pousse. Les seconds cylindres intermédiaires 14, 15, au nombre de trois pour le groupe supérieur Gs et de trois pour le groupe inférieur Gs, sont classiquement articulés à leurs extrémités par des boitiers de roulement. De tels boitiers de roulement sont liés à la cage par des suspensions pour les seconds cylindres intermédiaires, supérieurs. La porte principale est alors équipée de butées venant en appui contre les boitiers de roulement lorsque la porte est fermée. Les seconds cylindres intermédiaires, sont typiquement entraînés en rotation par des moyens de motorisation, du côté de la cage opposé à la fenêtre de maintenance.

Dans un laminoir 20 cylindres à cage monobloc, les opérations de laminage s'effectuent sous une intense projection d'huile, par des rampes d'aspersion, typiquement deux rampes supérieures, et deux rampes inférieures, internes à la cage. Une fois la porte fermée (éventuellement équipée d'un portillon), la porte vient couvrir de manière étanche à l'huile la totalité de la fenêtre de maintenance en façade de la cage, protégeant l'environnement extérieur de la cage contre les projections d'huile.

Dans un tel laminoir 20 cylindres à cage monobloc, les deux cylindres de travail ne peuvent toutefois être écartés (l'un par rapport à l'autre), suivant la direction verticale, que d'une faible dimension, et typiquement seulement selon la course permise par les rotations d'excentriques internes aux quatre ensembles de galets d'appui A à D supérieur, et les rotations d'excentriques internes aux quatre ensembles de galets d'appui inférieur, E à H. Un faible écartement des cylindres de travail peut être préjudiciable lors des opérations de maintenance, en particulier les opérations de changement de cylindres, en raison du faible dégagement créé pour extraire ou insérer les cylindres, ou encore par exemple ; en cas de casse de la bande, pour extraire d'éventuels morceaux de bandes coincés dans la cage.

L'état de la technique des laminoirs 20 cylindres connaît encore les laminoirs connus sous l'appellation anglaise « *split housing »* qui comprennent chacun de manière notable, deux parties mobiles l'une par rapport à l'autre suivant la verticale, autorisant ainsi une ouverture entre cylindres de travail augmentée, et par comparaison à l'état de la technique des laminoirs à cage monobloc.

Les deux parties de cage mobiles comprenant une partie de cage, supérieure, recevant les cylindres du groupe supérieur, et une partie de cage inférieure, recevant les cylindres de groupe inférieur, la partie de cage supérieure et la partie de cage inférieure étant mobiles l'une par rapport à l'autre suivant la direction verticale, typiquement par un système hydraulique. Un tel laminoir à deux parties de cage, respectivement inférieure et supérieure permet d'écarter les cylindres de travail en ouvrant la cage, et suivant une dimension supérieure à celle permise par un laminoir à cage monobloc.

Le document US 3.858.424 A est un exemple d'un tel laminoir du type « *split housing »* qui comprend :
- une cage extérieure, fixe, et de manière notable à l'intérieur de cette cage extérieur,
- une cage interne supérieure, et une cage interne inférieure, mobiles l'une par rapport à l'autre sous l'action d'un pot hydraulique de serrage intercalé entre la cage interne inférieure et une base de la cage extérieure. Un dispositif de réglage de la ligne de passe est intercalé entre la cage interne supérieure et une partie haute de la cage externe.

Dans un tel état de la technique la fenêtre de maintenance de la cage comprend typiquement un système de portes en plusieurs parties mobiles, et en particulier trois parties mobiles l'une par rapport à l'autre, et selon une première famille de laminoir du type « split housing ».

Le système de porte selon US 3.858.424 A comprend ainsi deux portes mobiles en fonction des déplacements des cages internes inférieure et supérieure, et une porte fixe centrale, à savoir respectivement :
- une première porte, centrale, s'étendant en hauteur, au niveau des cylindres de travail, articulée par une charnière sur un côté de la cage extérieur, fixe, la porte centrale étant sécurisée par une fermeture sur l'autre côté de la cage extérieure, cette porte centrale portant de manière notable un galet à axe vertical formant une butée axiale en façade pour les cylindres de travail, et comme visible à la figure 2 du document US 3.858.424,
- une deuxième porte et une troisième porte, mobiles entre elles et par rapport à la porte centrale, la deuxième porte et la troisième porte respectivement agencées au-dessus et au-dessous de la première porte centrale, le deuxième et troisième porte solidaires respectivement des cages internes supérieure et inférieure.

La deuxième porte est articulée par charnière à la cage interne supérieure et comporte une butée axiale pour un palier du second cylindre intermédiaire supérieur. La troisième porte est articulée par charnière à la cage interne inférieure et comporte une butée axiale pour un palier du second cylindre intermédiaire inférieur.

Dans un tel état de la technique, la deuxième porte accompagne ainsi les mouvements verticaux de la partie de cage supérieure, alors que la troisième porte accompagne les mouvements verticaux de la partie de cage inférieure, la première porte centrale restant fixe.

L'état de la technique des laminoirs « split housing » connaît des variantes de réalisation à deux portes seulement, respectivement supérieure et inférieure, solidaires respectivement des deux parties de cage mobiles l'une par rapport à l'autre, l'un des deux portes embarquant encore une butée axiale pour les cylindres de travail.

Un tel état de la technique de système de porte en plusieurs parties, mobiles les unes par rapport aux autres en fonction des mouvements des cages inférieure et supérieure est avantageux, par rapport à une solution de porte unique fixe, en ce qu'il permet avantageusement d'équiper les portes mobiles, inférieure et supérieure, de deux systèmes d'injection d'émulsion d'huile ayant pour fonction la lubrification des boitiers de roulement des seconds cylindres intermédiaires, à savoir qu'un système d'injection, supérieur, associé à la porte supérieure, accompagne avantageusement toujours le mouvement vertical des boitiers de roulement des deuxième cylindres intermédiaires supérieurs, pour assurer leur lubrification par injection, à partir d'orifices d'injection sur cette porte supérieure, mobile, toujours centrées avec des orifices en regard des boitiers de roulement des seconds cylindres supérieurs, et alors qu'un système d'injection, inférieur, associé à la porte inférieure, accompagne avantageusement toujours le mouvement des boitiers de roulement des deuxième cylindres intermédiaires inférieurs, pour assurer leur lubrification par injection, à partir d'orifices d'injection sur cette porte inférieure, toujours centrés avec des orifices en regard des boitiers de roulement de deuxièmes cylindres intermédiaires inférieurs.

Un tel état de la technique à plusieurs portes mobiles (deux ou trois portes) impose toutefois la présence de jeux de fonctionnement entre les portes mobiles mais également typiquement également en dessus de la porte supérieure et au-dessous de la porte inférieure, et du fait du déplacement relatif entre les deux portes mobiles, solidaires respectivement des parties de cage inférieure et supérieure.

Lors des opérations de laminage opérées sous lubrification intense par les rampes d'aspersion internes à la cage, de larges quantités d'huile s'échappent au travers d'une fente entre portes, voire d'une fente au-dessus de la porte supérieure et d'une fente au-dessous de la porte inférieure, nécessitant la présence d'un système de récupération d'huile, extérieur à la cage, et bien souvent la présence d'un système de fermeture supplémentaire aux portes, prenant typiquement la forme d'un tablier de volet roulant (bien souvent appelée « persienne ») venant recouvrit la façade de la cage sur toute sa hauteur.

L'état de la technique des laminoir « *split housing »,* connaît toutefois selon une deuxième famille connue, d'utiliser une porte principale, solidaire d'une cage extérieure, fixe, venant obturer, à l'instar de l'état de la technique des laminoirs à cage monobloc, la totalité de la fenêtre de maintenance de la cage. Dans un tel cas, des paliers de glissement sont prévus sur une paroi intérieure de la porte, servant de butées axiales pour les boitiers de roulements des deuxièmes cylindres intermédiaires.

Les paliers de glissement, s'étendent sur une portion importante de la hauteur de la porte principale, fixe de sorte que le boîtier puisse glisser sur ce palier suivant une course nominale de fonctionnement des parties de cage supérieure et inférieure, lors des mouvements verticaux des parties de cage, qui à titre d'exemple sont supérieures à 100 mm. Compte tenu de l'amplitude des mouvements verticaux entre les portes de cage inférieure et supérieure, et la porte fixe, cette solution à porte étanche n'est pas compatible avec les systèmes d'injection pour la lubrification des boitiers de roulement des seconds cylindres intermédiaires : une telle course ne permet pas de garder centrer les orifices d'injection d'un système d'injection en regard avec un orifice du boitier de roulement.

Un tel système de porte, à grande porte fixe pour un laminoir « split housing », bien qu'étanche, ne permet pas de répondre à tous les besoins, et en particulier ceux des laminoirs 20 cylindres nécessitant une lubrification intense des boitiers de roulements des seconds cylindres intermédiaires.

### Résumé

La présente divulgation vient améliorer la situation.

Il est proposé un Laminoir 20 cylindres configuré pour le laminage d'une bande métallique, comprenant :
- un groupe supérieur comprenant :
   -- un cylindre de travail, supérieur,
   -- deux premiers cylindres intermédiaires, supérieurs,
   -- trois deuxièmes cylindres intermédiaires, supérieurs,
   -- quatre ensembles de galets d'appui, supérieurs,
- un groupe inférieur comprenant :
   -- un cylindre de travail, inférieur,
   -- deux premiers cylindres intermédiaires, inférieurs,
   -- trois deuxièmes cylindres intermédiaires, inférieurs,
   -- quatre ensembles de galets d'appui, inférieurs,
- un système de cage comprenant deux parties mobiles l'une par rapport à l'autre formant respectivement une partie de cage supérieure, configurée pour transmettre un effort de serrage aux quatre ensemble de galets d'appui, du groupe supérieur, et une partie de cage inférieure configurée pour transmettre un effort de serrage aux quatre ensembles de galets d'appui du groupe inférieur,
- un mécanisme de serrage hydraulique configuré pour passer le système de cage d'une position ouverture de cage pour laquelle la partie de cage supérieure et la partie de cage inférieure sont écartées l'une de l'autre, jusqu'à une position de serrage pour laquelle la partie de cage supérieure et la partie de cage inférieure sont rapprochées l'une de l'autre,
   et dans lequel le système de cage comporte une porte configurée pour passer d'une position d'ouverture libérant une fenêtre de maintenance du système de cage, en façade, donnant un accès aux cylindres et ensembles de galets d'appui du groupe supérieur et un accès aux cylindres et ensembles de galets d'appui du groupe inférieur, et une position de fermeture pour laquelle la porte vient fermer la fenêtre de maintenance,
- un système de butées axiales des cylindres de travail, les butées axiales des cylindres de travail configurées pour assurer un arrêt axial des cylindres de travail,
- un système de butées axiales des seconds cylindres intermédiaires, les butées axiales des deuxièmes cylindres intermédiaires configurées pour assurer un arrêt axial desdits deuxièmes cylindres intermédiaires, inférieurs et supérieurs,
- un dispositif de déplacement des premiers cylindres intermédiaires configuré pour assurer des déplacements axiaux des premiers cylindres intermédiaires, inférieurs et supérieurs, les uns par rapport aux autre.

Selon la présente divulgation, ladite porte coopère, dans ladite position de fermeture, avec un dormant périphérique d'un châssis fixe du système de cage entourant la fenêtre de maintenance, ladite porte fermant de manière étanche ladite fenêtre de maintenance,
ledit système de butées axiales des seconds cylindres intermédiaires comprenant :
- un bras supérieur portant les butées axiales pour l'arrêt axial des deuxièmes cylindres intermédiaires supérieurs, en façade, ledit premier bras embarqué sur la partie de cage supérieure de sorte à accompagner les mouvements verticaux de la partie de cage supérieure par rapport à la porte, ledit bras supérieur agencé entre la porte et les deuxièmes cylindres intermédiaires supérieurs , en position de fermeture de la porte, et/ou
- un bras inférieur portant les butées axiales pour l'arrêt axial des deuxièmes cylindres intermédiaires inférieurs, ledit bras inférieur embarqué sur la partie de cage inférieure de sorte à accompagner les mouvements verticaux de la partie de cage inférieure par rapport à la porte, ledit bras inférieur agencé entre la porte et les deuxièmes cylindres intermédiaires inférieurs, en position de fermeture de la porte.

Les caractéristiques exposées dans les paragraphes suivants peuvent, optionnellement, être mises en œuvre, indépendamment les unes des autres ou en combinaison les unes avec les autres.

Selon un mode de réalisation, les deuxièmes cylindres intermédiaires sont articulés par leurs extrémités longitudinales à des boitiers de roulement et dans lequel les butées axiales pour l'arrêt des deuxièmes cylindres intermédiaires coopèrent avec lesdits boitiers de roulement.

Selon un mode de réalisation :
- le bras supérieur embarque un système supérieur d'injection de fluide de lubrification, comprenant une canalisation de fluide de lubrification communiquant avec une pluralité d'orifices d'injection sur les butées axiales en regard d'orifices de boitiers de roulement des deuxièmes cylindres intermédiaires supérieurs, en façade,
- le bras inférieur embarque un système inférieur d'injection de fluide de lubrification, comprenant une canalisation de fluide de lubrification, communiquant avec une pluralité d'orifices d'injection sur les butées axiales en regard d'orifices de boitiers de roulement des deuxièmes cylindres intermédiaires inférieurs, en façade.

Selon un mode de réalisation, le bras supérieur est articulé par une charnière supérieure, suivant un axe de pivot vertical à la partie de cage supérieure et/ou le bras inférieur est articulé par une charnière inférieure, suivant un axe de pivot à la partie de cage inférieure.

Selon un mode de réalisation, le système supérieur d'injection est alimenté en fluide de lubrification à partir d'une canalisation qui court le long de la partie de cage supérieure et communique avec la canalisation du bras supérieur au travers de la charnière supérieure
et dans lequel le système inférieur d'injection est alimenté en fluide de lubrification à partir d'un canalisation qui court de la partie de cage inférieure et communique avec la canalisation du bras inférieur au travers de la charnière inférieure.

Selon un mode de réalisation, la porte est articulé au dormant du châssis fixe, par un système de charnière, autorisant un pivot de la porte, le système de charnière de la porte, d'une part, et la charnière supérieure et/ou la charnière inférieure, d'autre part, agencés par rapport à un plan de serrage de la cage, d'un même côté de la fenêtre de maintenance,
.et dans lequel :
   - la porte et le bras supérieur sont pourvus d'un système de guidage supérieur comportant une came et un suiveur de came, la came portée par la porte, le suiveur de came porté le bras supérieur, au niveau d'une extrémité distale du premier bras, opposée à une extrémité proximale articulée à la charnière supérieure, ledit système came et suiveur de came étant configuré pour assurer l'ouverture du bras supérieur lors d'ouverture de la porte de la position de fermeture jusqu'à la position d'ouverture, ou au contraire la fermeture du bras supérieur lors de la fermeture de la porte de la position d'ouverture jusqu'à la position de fermeture, et/ou,
   - la porte et le bras inférieur sont pourvus d'un système de guidage inférieur comportant une came et un suiveur de came, la came portée par la porte, le suiveur de came porté le bras inférieur, au niveau d'une extrémité distale du premier bras, opposée à une extrémité proximale articulée à la charnière inférieure, ledit système came et suiveur de came étant configuré pour assurer l'ouverture du bras inférieure lors d'ouverture de la porte de la position de fermeture jusqu'à la position d'ouverture, ou au contraire la fermeture du bras inférieure lors de la fermeture de la porte de la position d'ouverture jusqu'à la position de fermeture.

Par exemple :
- la came du système de guidage inférieur est une rainure supérieure, débouchant vers le bas, et ledit suiveur de came est un galet configuré pour circuler dans ladite rainure,
- la came du système de guidage inférieur est une rainure inférieure, débouchant vers le haut, et ledit suiveur de came est un galet configuré pour circuler dans ladite rainure.

Selon un mode de réalisation, la porte est une porte principale, pourvue d'une ouverture centrale, fermée par un portillon, configurée pour passer d'une position ouverture de l'ouverture centrale, autorisant un accès aux cylindres de travail, et aux premiers cylindres intermédiaires, à une position de fermeture du portillon obturant ladite ouverture centrale, et dans lequel le portillon embarque la ou les butées axiales, assurant l'arrêt axial des cylindres de travail en façade.

Selon un mode de réalisation, le dispositif de déplacement comprend :
- une première paire supérieure de vérins hydrauliques, en façade, configurés pour exercer des forces de poussée sur les extrémités des premiers cylindres intermédiaires, supérieurs, en façade et une deuxième paire supérieure de vérins hydrauliques, supérieurs en fond de cage configurés pour exercer des forces sur les extrémités des premiers cylindres intermédiaires supérieurs, en fond de cage et,
- une première paire inférieure de vérins hydrauliques, en façade, configurés pour exercer des forces de poussée sur les extrémités des premiers cylindres intermédiaires, inférieurs en façade et une deuxième paire inférieure de vérins hydrauliques, inférieurs en fond de cage configurés pour exercer des forces sur les extrémités des premiers cylindres intermédiaires inférieurs.

En particulier, et selon un mode de réalisation, ladite première paire supérieure de vérins hydrauliques, en façade, et la première paire inférieure de vérins hydraulique, en façade, sont embarqués au portillon.

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] est une vue schématique de l'arrangement de cylindres d'un laminoir 20 cylindres selon la présente divulgation.
**Fig. 2**
   [Fig. 2] est une vue d'un laminoir selon la présente divulgation, la porte (principale), en position de fermeture contre un dormant périphérique, fixe, et de manière étanche sur la périphérie, alors qu'un portillon est ouvert, libérant une ouverture centrale dans la porte autorisant l'accès et l'extraction des cylindres de travail, voire des premiers cylindres intermédiaires, au travers de ladite ouverture centrale.
**Fig. 3**
   [Fig. 3] est une vue du laminoir 20 cylindres, dans la position d'ouverture de la porte donnant accès à l'ensemble des cylindres et ensemble de galets d'appui du laminoir, et dans une position d'ouverture du système de cage pour laquelle une partie supérieure de cage et une partie inférieure de cage sont écartées l'une de l'autre, ouvrant un dégagement entre le groupe supérieur et le groupe inférieur de cylindres, ladite porte articulée par charnière à un châssis fixe, ladite porte étant configurée pour entraîner automatiquement :
   - une ouverture d'un bras supérieur portant des butées axiales pour les deuxièmes cylindres intermédiaires du groupe supérieur, grâce à un système supérieur de came/suiveur de came, ladite came formée par une rainure supérieure sur la porte, et le suiveur de came par un galet agencé au niveau d'une extrémité distale du bras supérieur, opposée à une extrémité proximale du bras articulée à ladite partie de cage supérieure par une charnière supérieure,
   - une ouverture d'un bras inférieur portant des butées axiales pour les deuxièmes cylindres intermédiaires du groupe inférieur, grâce à un système inférieur de came/suiveur de came, ladite came formée par une rainure inférieure sur la porte, et le suiveur de came par un galet agencé au niveau d'une extrémité distale du bras inférieur, opposée à une extrémité proximale du bras articulée à ladite partie de cage inférieure par une charnière inférieure.
**Fig. 4**
   [Fig. 4] est une vue de détail de la partie de cage supérieure, configurée pour être mobile par rapport au châssis fixe et à ladite partie de cage inférieure.
**Fig. 5**
   [Fig. 5] est une vue de détail de la partie de cage inférieure configurée pour être mobile par rapport au châssis fixe et à ladite partie de cage supérieure.

### Description des modes de réalisation

La présente divulgation est relative à un laminoir 20 cylindres 1 configuré pour le laminage d'une bande métallique BM.

Un laminoir 20 cylindres comprend un groupe supérieur et un group inférieur de cylindres/ensembles de galets d'appui.

Le groupe supérieur G_{S} comprend :
- un cylindre de travail 12, supérieur,
- deux premiers cylindres intermédiaires 13, supérieurs,
- trois deuxièmes cylindres intermédiaires 14,15, supérieurs,
- quatre ensembles de galets d'appui A, B, C, D, supérieurs.

Le groupe inférieur G_{I} comprend :
- un cylindre de travail 12, inférieur :
- deux premiers cylindres intermédiaires 13, inférieurs,
- trois deuxièmes cylindres intermédiaires 14,15, inférieurs,
- quatre ensembles de galets d'appui H, G, F, E, inférieurs.

Une telle configuration de laminoir à 20 cylindres est connue en soi de l'état de la technique.

Le laminoir comprend un système de cage comprenant deux parties mobiles l'une par rapport à l'autre formant respectivement une partie de cage supérieure 2, configurée pour transmettre un effort de serrage aux quatre ensembles de galets d'appui A, B, C, D, du groupe supérieur G_{S}, et une partie de cage inférieure 3 configurée pour transmettre un effort de serrage aux quatre ensembles de galets d'appui E, F, G, H du groupe inférieur GI, ainsi qu'un mécanisme de serrage hydraulique configuré pour passer le système de cage d'une position ouverture de cage POC pour laquelle la partie de cage supérieure 2 et la partie de cage inférieure 3 sont écartées l'une de l'autre, jusqu'à une position de serrage pour laquelle la partie de cage supérieure et la partie de cage inférieure sont rapprochées l'une de l'autre, convenant pour les opérations de laminage de la bande métallique Bm.

Le laminoir selon la présente divulgation appartient ainsi à la famille de laminoir à cage en deux parties, connue par l'homme du métier sous l'appellation « *split housing »,* et par opposition à la famille de laminoir à cage monobloc.

Chaque ensemble de galets d'appui A à H comprend typiquement de manière connue en soi un arbre support le long duquel sont répartis des galets typiquement formés par des roulements. A cet effet, la bague intérieure de chaque roulement est montée sur l'arbre support, la bague extérieure du roulement étant destinée à rouler sur un, voire deux cylindres contigus appartenant aux cylindres des deuxièmes cylindres intermédiaires. L'ensemble de galets d'appui comprend encore une sellette dont le corps arqué s'étend longitudinalement sur la longueur de l'arbre support, et dont une face convexe est destinée à venir en appui sur un siège concave d'une portion de montage de la cage, à savoir une portion de montage de la partie de cage supérieure 2 pour les ensembles de galets d'appui A à D, et une portion de montage de la partie de cage inférieure 3 pour les ensembles de galets d'appui E à H. Cette sellette présente encore des extensions, saillantes de la face concave du corps, traversées par l'arbre support, les extensions étant réparties sur la longueur de l'arbre et en particulier disposées entre les galets. Des bagues excentriques sont encore prévues entre l'arbre support et ces extensions, l'arbre présentant un pignon destiné à engrener dans la cage du laminoir avec un pignon correspondant, ou encore une crémaillère. Ce pignon (ou cette crémaillère) permet ainsi d'entrainer l'arbre support en rotation, et ainsi d'écarter ou rapprocher la position de l'arbre support et des galets portés par rapport au corps arqué de la sellette, grâce aux bagues excentriques.

Le système de cage comporte une porte 4 configurée pour passer d'une position d'ouverture POP à une position de fermeture.

Dans la position d'ouverture POP, le système de cage libère une fenêtre de maintenance FM du système de cage, en façade, donnant un accès aux cylindres 12,13,14,15 et aux ensembles de galets d'appui A, B, C, D du groupe supérieur G_{S} et un accès aux cylindres 12,13,14,15 et aux ensembles de galets d'appui E, F, G, H du groupe inférieur G_{I} : Il est possible de procéder à la maintenance de ces composants, par extraction, des cylindres ou des ensembles de galets d'appui au travers de la fenêtre de maintenance FM, et typiquement en vue de leur remplacement par cylindres/ensemble de galets d'appui neufs/ ou rectifiés.

Le laminoir 1 comprend typiquement :
- un système de butées axiales des cylindres de travail, les butées axiales BA1 des cylindres de travail configurées pour assurer un arrêt axial des cylindres de travail 12 comprenant au moins une première butée, en façade, configurée pour assurer un contact avec les extrémités longitudinales des cylindres de travail, au niveau de la façade et au moins une deuxième butée, configurée pour assurer un contact avec les extrémités longitudinales des cylindres de travail, au niveau du fond de la cage,
- un système de butées axiales des seconds cylindres intermédiaires 14, 15, les butées axiales BA2 des deuxièmes cylindres intermédiaires BA2 configurées pour assurer un arrêt axial desdits deuxièmes cylindres intermédiaires 14,15, inférieurs et supérieurs, comprenant au moins des première butées, en façade, configurées pour assurer un contact avec les extrémités longitudinales des deuxièmes cylindres intermédiaires, au niveau de la façade et au moins des deuxièmes butées, configurées pour assurer un contact avec les extrémités longitudinales des deuxièmes cylindres intermédiaires, au niveau du fond.

Le laminoir peut comprendre typiquement un dispositif de déplacement V11, V12, V21, V22 des premiers cylindres intermédiaires 13 configuré pour assurer des déplacements axiaux des premiers cylindres intermédiaires, inférieurs et supérieurs, les uns par rapport aux autres. Le dispositif de déplacement peut être du type tire-pousse, ou encore pousse-pousse, comprenant alors au moins un premier couple de vérins en façade, et un au moins deuxième couple de vérins en fond de la cage, chacun des vérins comportant une portion d'appui configurée pour exercer un effort de poussée sur les premiers cylindres intermédiaires. Un premier couple de vérins V11, V12, supérieur et un deuxième couple de vérins, supérieur, coopèrent respectivement avec les extrémités distales des deux premiers cylindres intermédiaires du groupe supérieur G_{S}, alors qu'un premier couple de vérins V21, V22, inférieur et un deuxième couple de vérins inférieur coopèrent respectivement avec les extrémités distales des deux premiers cylindres intermédiaires du groupe inférieur G_{I}.

Un tel dispositif de déplacement permet de contrôler la dimension du recouvrement axial entre les premiers cylindres intermédiaires, supérieurs et inférieurs, et ainsi d'adapter cette dimension à la largeur de la bande métallique à laminer.

Le laminoir 20 cylindres, comprend encore des rampes d'aspersion RP agencées, internes, configurées pour asperger la bande à laminer et les cylindres avec un fluide de lubrification, par exemple de l'huile ou émulsion d'huile, et typiquement :
- deux rampes d'aspersion, supérieures, solidaires de la partie de cage supérieur 2, agencées de part et d'autre du plan de laminage passant par les axes des cylindres de travail 12,
- deux rampes d'aspersion, inférieures, solidaires de la partie de cage inférieur 3, agencées de part d'autre du plan de laminage.

Selon la présente divulgation, ladite porte 4 coopère, dans ladite position de fermeture PFP, avec un dormant périphérique 5 d'un châssis fixe du système de cage entourant la fenêtre de maintenance FM. La porte 4 est ainsi configurée pour fermer de manière étanche la façade du laminoir. On évite ainsi tout risque de fuite en façade, et par comparaison à l'état de la technique comportant plusieurs portes mobiles, tel qu'enseigné par US 3.858.424.

Selon la présente divulgation, ledit système de butées axiales BA2 des seconds cylindres intermédiaires 14,15 comprend, de manière notable :
- un bras supérieur 6 portant des butées axiales BA2 pour l'arrêt axial des deuxièmes cylindres intermédiaires 14,15 supérieurs, en façade, ledit premier bras 6 embarqué sur la partie de cage supérieure 2 de sorte à accompagner les mouvements verticaux de la partie de cage supérieure par rapport à la porte 4, ledit bras supérieur 6 agencé entre la porte 4 et les deuxièmes cylindres intermédiaires supérieurs 14,15, en position de fermeture PFP de la porte, et/ou,
- un bras inférieur 7 portant des butées axiales BA2 pour l'arrêt axial des deuxièmes cylindres intermédiaires 14,15 inférieurs, ledit bras inférieur 7 embarqué sur la partie de cage inférieure 3 de sorte à accompagner les mouvements verticaux de la partie de cage inférieure 7 par rapport à la porte 4, ledit bras inférieur agencé 7 entre la porte 4 et les deuxièmes cylindres intermédiaires 14,15 inférieurs, en position de fermeture PFP de la porte 4.

Le laminoir selon la présente divulgation dispose ainsi du système de butées axiales BA2 des seconds cylindres intermédiaires 14, 15, supérieurs et inférieures, comportant avantageusement des butées axiales mobiles respectivement avec les parties de cage supérieure et inférieures, repérées 2 et 3.

Les butées axiales BA2 portées par le bras supérieur 6 accompagnent, avantageusement les mouvements de la partie de cage supérieure 2, en particulier lors des opérations de laminage de la bande métallique. Ces butées axiales BA2 accompagnent ainsi les mouvements verticaux des deuxièmes cylindres intermédiaires 14, 15 du groupe supérieur G_{S} contraints par la partie de cage supérieure 2, en restant toujours centrés avec lesdits deuxièmes cylindres intermédiaires supérieurs au cours des mouvements verticaux. Cela peut permettre avantageusement de toujours assurer un centrage entre, d'une part, des orifices d'injection d'un système d'injection de fluide de lubrification, et d'autre, des orifices d'entrée de boitier de roulement des deuxièmes cylindres intermédiaire 14,15, supérieurs.

Les butées axiales BA2 portées par le bras inférieur 7 accompagnent avantageusement les mouvements de partie de cage inférieure 3, en particulier lors des opérations de laminage de la bande métallique. Ces butées axiales BA2 accompagnent les mouvements verticaux des deuxièmes cylindres intermédiaires 14, 15 du groupe inférieur G_{S} contraints par la partie de cage inférieur 3, en restant toujours centrés avec lesdits deuxièmes cylindres intermédiaires inférieures au cours des mouvements verticaux. Cela peut permettre avantageusement de toujours assurer un centrage entre, d'une part, des orifices d'injection d'un système d'injection de fluide de lubrification, et d'autre, des orifices d'entrée de boitier de roulement des deuxièmes cylindres intermédiaire 14,15, inférieurs.

Le laminoir selon la présente divulgation est avantageux en ce qu'il assure une étanchéité au fluide en façade par la porte, articulée par charnière au châssis fixe, tout en permettant aux butées axiales BA2 des deuxièmes cylindres intermédiaires 14,15, supérieurs, d'accompagner les mouvements de la partie de cage supérieure 2 et aux butées axiales BA2 des deuxièmes cylindres intermédiaires 14,15, inférieurs, d'accompagner les mouvements de la partie de cage inférieure.

De manière générale, les deuxièmes cylindres intermédiaires 14,15 peuvent être articulés par leurs extrémités longitudinales à des boitiers de roulement. Les butées axiales BA2 pour l'arrêt des deuxièmes cylindres intermédiaires coopèrent alors avec lesdits boitiers de roulements.

S'agissant, des deuxièmes cylindres intermédiaires 14,15 du groupe supérieur G_{S}, les boitiers de roulement, peuvent être liés à partie de cage supérieure 2 par des suspensions SUP, qui permettent de suspendre les deuxièmes cylindres supérieure 14,15, supérieures, lorsque les deux parties de cage mobiles sont écartées dans ladite position d'ouverture de la cage POC, et telle qu'illustrée à la figure 3.

S'agissant des premiers cylindres 13 du groupe supérieur G_{S}, ils peuvent être maintenus à distance de la bande métallique BM par des appuis des deux rampes d'aspersion RP fixées à la partie de cage supérieure 2, au moins dans des orientations particulières des rampes d'aspersion RP.

De manière notable, au moins selon un mode de réalisation, le laminoir selon la présente divulgation peut permettre une lubrification améliorée des boitiers de roulement par des systèmes d'injection 60,70 de fluide de lubrification.

A cet effet :
- le bras supérieur 6 peut embarquer un système supérieur d'injection 60 de fluide de lubrification, comprenant une canalisation de fluide de lubrification communiquant avec une pluralité d'orifices d'injection OI sur les butées axiales BA2 en regard d'orifices de boitiers de roulement des deuxièmes cylindres intermédiaires 14,15 supérieurs, et/ou
- le bras inférieur 7 peut embarquer un système inférieur d'injection 70 de fluide de lubrification, comprenant une canalisation de fluide de lubrification communiquant avec une pluralité d'orifices d'injection OI sur les butées axiales BA2 en regard d'orifices de boitiers de roulement des deuxièmes cylindres intermédiaires 14,15 inférieurs.

Le fluide de lubrification provenant des canalisations s'échappe des orifices d'injection des butées axiales BA2 pour circuler en entrée des orifices des boitiers de roulements, pour ensuite assurer une lubrification des roulements internes aux boitiers, avant de s'échapper par une ouverture aval du boitier.

Selon un mode de réalisation, le bras supérieur 6 peut être articulé par une charnière supérieure 62, suivant un axe de pivot vertical à la partie de cage supérieure 2 et/ou le bras inférieur 7 peut être articulé par une charnière inférieure 72, suivant un axe de pivot à la partie de cage inférieure 3. L'axe de pivot de la charnière supérieure 62 et l'axe de pivot de la charnière inférieure 72 peuvent être coaxiaux.

La charnière supérieure 62 est configurée pour autoriser le passage du bras supérieur 6 d'une position de fermeture pour laquelle les butées axiales BA2 portées par le bras 6 assurent l'arrêt des deuxièmes cylindres intermédiaire 14,15 du groupe supérieur G_{S}, en façade du côté de la fenêtre de maintenance, et jusqu'à une position d'ouverture pour laquelle les butées axiales BA2 sont escamotées pour autoriser le retrait des deuxièmes cylindres intermédiaires 14, 15, supérieurs.

La charnière inférieure 72 est configurée pour passer le bras inférieur 7 d'une position de fermeture pour laquelle les butées axiales BA2 portées par le bras 7 assurent l'arrêt des deuxièmes cylindres intermédiaire 14,15 du groupe inférieur G_{I}, en façade du côté de la fenêtre de maintenance, et jusqu'à une position d'ouverture pour laquelle les butées axiales BA2 sont escamotées pour autoriser le retrait des deuxièmes cylindres intermédiaires 14, 15, inférieurs.

On remarque que :
- le système supérieur d'injection 60 peut être alimenté en fluide de lubrification à partir d'une canalisation 61 qui court le long de la partie de cage supérieure 2, solidaire de cette dernière et communique avec la canalisation du bras supérieur 6 au travers de la charnière supérieure 62,
- le système inférieur d'injection 70 est alimenté en fluide de lubrification à partir d'une canalisation 71 qui court de la partie de cage inférieure 3, solidaire de cette dernière, et communique une canalisation du bras inférieur 7 au travers de la charnière inférieure 72.

De manière générale, la porte 4 peut être articulée au dormant 5 du châssis fixe, par un système de charnière 40, autorisant un pivot de la porte. Le système de charnière de la porte, d'une part, et la charnière supérieure 61 et/ou la charnière inférieure 72, d'autre part, agencés par rapport à un plan de serrage de la cage, d'un même côté de la fenêtre de maintenance FM. L'axe de pivot de la porte 4 et les d'axes des bras 6 et 7 sont de préférence parallèles.

Selon un mode de réalisation, le laminoir peuvent comprend un mécanisme assurant automatiquement l'ouverture et la fermeture des bras supérieur et/ou inférieur, en fonction du mouvement d'ouverture et de fermeture de la porte 4.

A cet effet, la porte 4 et le bras supérieur 6 peuvent être pourvus d'un système de guidage supérieur comportant une came 63 et un suiveur de came 64, la came 63 portée par la porte 4, le suiveur de came 64 porté le bras supérieur 6, en particulier au niveau d'une extrémité distale du premier bras 6, opposée à une extrémité proximale articulée à la charnière supérieure 62.

Le système came 63 et suiveur de came 64 est avantageusement configuré pour assurer l'ouverture du bras supérieur 6 lors d'ouverture de la porte 4 de la position de fermeture PFP jusqu'à la position d'ouverture POP, ou au contraire la fermeture du bras supérieur 6 lors de la fermeture de la porte 4 de la position d'ouverture POP jusqu'à la position de fermeture PFP.

On remarque que la came 63 du système de guidage inférieur peut être une rainure supérieure, de guidage, débouchant vers le bas, et ledit suiveur de came 64 est un galet saillant vers le haut configuré pour circuler dans ladite rainure, le long de cette dernière suivant une direction horizontale. La profondeur de la rainure, suivant la direction verticale peut être avantageusement supérieure à la hauteur du galet suivant la direction verticale, de sorte à autoriser des mouvements verticaux du galet, solidaires de la partie de cage supérieure 2, à l'intérieur de la rainure solidaire de la porte fixe.

La porte 4 et le bras inférieur 7 peuvent être pourvus d'un système de guidage inférieur comportant une came 73 et un suiveur de came 4, la came 73 portée par la porte 4 et le suiveur de came 74 porté le bras inférieur 7, en particulier au niveau d'une extrémité distale du premier bras 6, opposée à une extrémité proximale articulée à la charnière inférieure 72.

Ledit système came 73 et suiveur de came 74 est configuré pour assurer l'ouverture du bras inférieure 7 lors d'ouverture de la porte 4 de la position de fermeture PFP jusqu'à la position d'ouverture POP, ou au contraire la fermeture du bras inférieure 7 lors de la fermeture de la porte 4 de la position d'ouverture POP jusqu'à la position de fermeture. La came 73 du système de guidage inférieur peut être une rainure inférieure, débouchant vers le haut, s'étendant en longueur suivant une direction horizontale, et ledit suiveur de came 74 est un galet saillant vers le bas configuré pour circuler dans ladite rainure.

La profondeur de la rainure, suivant la direction verticale peut être avantageusement supérieure à la hauteur du galet suivant la direction verticale, de sorte à autoriser les mouvements verticaux du galet, solidaire de la partie de cage inférieure 3, à l'intérieure de la rainure solidaire de la porte fixe.

Selon un mode de réalisation, la porte 4 peut être une porte principale, pourvue d'une ouverture centrale, fermée par un portillon 8, configurée pour passer d'une position ouverture de l'ouverture centrale, autorisant un accès aux cylindres de travail, et aux premiers cylindres intermédiaires 13, à une position de fermeture du portillon obturant ladite ouverture centrale. Le portillon embarque la ou les butées axiales BA1, assurant l'arrêt axial des cylindres de travail 12, en façade.

Selon un mode de réalisation, le dispositif de déplacement comprend :
- la première paire supérieure de vérins hydrauliques V11, V12 en façade, configurés pour exercer des forces de poussée sur les extrémités des premiers cylindres intermédiaires 13, supérieurs, en façade et la deuxième paire supérieure de vérins hydrauliques, supérieurs en fond de cage configurés pour exercer des forces sur les extrémités des premiers cylindres intermédiaires 13 supérieurs, en fond de cage et,
- la première paire inférieure de vérins hydrauliques V21, V22, en façade, configurés pour exercer des forces de poussée sur les extrémités des premiers cylindres intermédiaires 13, inférieurs en façade et la deuxième paire inférieure de vérins hydrauliques, inférieurs en fond de cage configurés pour exercer des forces sur les extrémités des premiers cylindres intermédiaires 13 inférieurs.

Selon un mode de réalisation, ladite première paire supérieure de vérins hydrauliques V11, V12, en façade, et la première paire inférieure de vérins hydraulique V21, V22, en façade, sont embarquées au portillon 8.

### Liste des signes de référence

- 1. Laminoir 20 cylindres,
- 2. Partie de cage supérieure,
- 3. Partie de cage inférieure,
- POC. Position d'ouverture de la cage
- 4. Porte,
- PFP, POP. Respectivement position de fermeture et portion d'ouverture de la porte,
- FM. Fenêtre de maintenance en façade
- 5. Dormant périphérique (châssis fixe),
- 6. Bras supérieur (portant des butées axiales des deuxièmes cylindres intermédiaires, supérieurs),
- 7. Bras inférieur (portant des butées axiales des deuxièmes cylindres intermédiaires, inférieurs),
- 60. Système supérieur d'injection (fluide de lubrification),
- 61. Canalisation de fluide (embarquée sur la partie de cage supérieure),
- 62. Charnière supérieure,
- 63, 64. Came et suiveur de came (système de guidage supérieur),
- 73, 74. Came et suiveur de came (système de guidage inférieur),
- 70. Système inférieur d'injection (fluide de lubrification),
- 71. Canalisation de fluide (embarquée sur la partie de cage inférieure),
- 72. Charnière inférieure,
- G_{S}. Groupe supérieur,
- G_{I}. Groupe inférieur,
- 12. Cylindres de travail,
- 13. Premiers cylindres intermédiaires,
- 14,15. Deuxièmes cylindres intermédiaires,
- A, B, C, D, E, F, G, H. Ensemble de galets d'appui,
- BA1. Butées axiale (cylindre de travail 12),
- BA2. Butées axiales (deuxièmes cylindres intermédiaires),
- OI. Orifices d'injection (fluide de refroidissement des butées axiales)
- V11, V12, V21, V22. Vérins de poussée, en façade pour le déplacement des premiers cylindres intermédiaires, respectivement supérieurs et inférieurs.

## Revendications

1. Laminoir 20 cylindres (1) configuré pour le laminage d'une bande métallique (BM), comprenant :
- un groupe supérieur (G_{S}) comprenant :
-- un cylindre de travail (12), supérieur,
-- deux premiers cylindres intermédiaires (13), supérieurs,
-- trois deuxièmes cylindres intermédiaires (14,15), supérieurs,
-- quatre ensembles de galets d'appui (A, B, C, D), supérieurs,
- un groupe inférieur (G_{I}) comprenant :
-- un cylindre de travail (12), inférieur,
-- deux premiers cylindres intermédiaires (13), inférieurs,
-- trois deuxièmes cylindres intermédiaires (14,15), inférieurs,
-- quatre ensembles de galets d'appui (H, G, F, E), inférieurs,
- un système de cage comprenant deux parties mobiles l'une par rapport à l'autre formant respectivement une partie de cage supérieure (2), configurée pour transmettre un effort de serrage aux quatre ensemble de galets d'appui (A, B, C, D), du groupe supérieur (G_{S}), et une partie de cage inférieure (3) configurée pour transmettre un effort de serrage aux quatre ensembles de galets d'appui (E, F, G, H) du groupe inférieur (G_{I}),
- un mécanisme de serrage hydraulique configuré pour passer le système de cage d'une position ouverture de cage (POC) pour laquelle la partie de cage supérieure (2) et la partie de cage inférieure (3) sont écartées l'une de l'autre, jusqu'à une position de serrage pour laquelle la partie de cage supérieure et la partie de cage inférieure sont rapprochées l'une de l'autre,
et dans lequel le système de cage comporte une porte (4) configurée pour passer d'une position d'ouverture (POP) libérant une fenêtre de maintenance (FM) du système de cage, en façade, donnant un accès aux cylindres (12,13,14,15) et ensembles de galets d'appui (A, B, C, D) du groupe supérieur (G_{S}) et un accès aux cylindres (12,13,14,15) et ensembles de galets d'appui (E, F, G, H) du groupe inférieur, et une position de fermeture pour laquelle la porte vient fermer la fenêtre de maintenance,
- un système de butées axiales des cylindres de travail, les butées axiales (BA1) des cylindres de travail configurées pour assurer un arrêt axial des cylindres de travail (12),
- un système de butées axiales des seconds cylindres intermédiaires, les butées axiales (BA2) des deuxièmes cylindres intermédiaires configurées pour assurer un arrêt axial desdits deuxièmes cylindres intermédiaires (14,15), inférieurs et supérieurs,
- un dispositif de déplacement (V11, V12, V21, V22) des premiers cylindres intermédiaires (13) configuré pour assurer des déplacements axiaux des premiers cylindres intermédiaires, inférieurs et supérieurs, les uns par rapport aux autre,
**caractérisé en ce que** ladite porte (4) coopère, dans ladite position de fermeture (PFP), avec un dormant périphérique (5) d'un châssis fixe du système de cage entourant la fenêtre de maintenance (FM), ladite porte fermant de manière étanche ladite fenêtre de maintenance (FM),
ledit système de butées axiales (BA2) des seconds cylindres intermédiaires (14,15) comprenant :
- un bras supérieur (6) portant les butées axiales (BA2) pour l'arrêt axial des deuxièmes cylindres intermédiaires (14,15) supérieurs, en façade, ledit bras supérieur (6) embarqué sur la partie de cage supérieure (2) de sorte à accompagner les mouvements verticaux de la partie de cage supérieure par rapport à la porte (4), ledit bras supérieur (6) agencé entre la porte (4) et les deuxièmes cylindres intermédiaires supérieurs (14,15), en position de fermeture (PFP) de la porte, et/ou
- un bras inférieur (7) portant les butées axiales (BA2) pour l'arrêt axial des deuxièmes cylindres intermédiaires (14,15) inférieurs, ledit bras inférieur (7) embarqué sur la partie de cage inférieure (3) de sorte à accompagner les mouvements verticaux de la partie de cage inférieure (3) par rapport à la porte (4), ledit bras inférieur agencé (7) entre la porte (4) et les deuxièmes cylindres intermédiaires (14,15) inférieurs, en position de fermeture (PFP) de la porte (4).

2. Laminoir 20 cylindres selon la revendication 1 dans lequel les deuxièmes cylindres intermédiaires (14,15) sont articulés par leurs extrémités longitudinales à des boitiers de roulement et dans lequel les butées axiales (BA2) pour l'arrêt des deuxièmes cylindres intermédiaires coopèrent avec lesdits boitiers de roulement.

3. Laminoir 20 cylindres selon la revendication 2, dans lequel :
- le bras supérieur (6) embarque un système supérieur d'injection (60) de fluide de lubrification, comprenant une canalisation de fluide de lubrification communiquant avec une pluralité d'orifices d'injection (OI) sur les butées axiales (BA2) en regard d'orifices de boitiers de roulement des deuxièmes cylindres intermédiaires (14,15) supérieurs, en façade,
- le bras inférieur (7) embarque un système inférieur d'injection (70) de fluide de lubrification, comprenant une canalisation de fluide de lubrification, communiquant avec une pluralité d'orifices d'injection (OI) sur les butées axiales (BA2) en regard d'orifices de boitiers de roulement des deuxièmes cylindres intermédiaires (14,15) inférieurs, en façade.

4. Laminoir 20 cylindres selon l'une des revendications 1 à 3, dans lequel le bras supérieur (6) est articulé par une charnière supérieure (62), suivant un axe de pivot vertical à la partie de cage supérieure (2) et/ou le bras inférieur (7) est articulé par une charnière inférieure (72), suivant un axe de pivot à la partie de cage inférieure (3).

5. Laminoir 20 cylindres selon la revendication 3 et 4, dans lequel le système supérieur d'injection (60) est alimenté en fluide de lubrification à partir d'une canalisation (61) qui court le long de la partie de cage supérieure (2) et communique avec la canalisation du bras supérieur (6) au travers de la charnière supérieure (62)
et dans lequel le système inférieur d'injection (70) est alimenté en fluide de lubrification à partir d'un canalisation (71) qui court de la partie de cage inférieure (3) et communique avec la canalisation du bras inférieur (7) au travers de la charnière inférieure (72).

6. Laminoir 20 cylindres selon l'une des revendications 4 ou 5, dans lequel la porte (4) est articulé au dormant (5) du châssis fixe, par un système de charnière (40), autorisant un pivot de la porte, le système de charnière de la porte, d'une part, et la charnière supérieure (62) et/ou la charnière inférieure (72), d'autre part, agencés par rapport à un plan de serrage de la cage, d'un même côté de la fenêtre de maintenance (FM),
.et dans lequel :
- la porte (4) et le bras supérieur (6) sont pourvus d'un système de guidage supérieur comportant une came (63) et un suiveur de came (64), la came (63) portée par la porte (4), le suiveur de came (64) porté le bras supérieur (6), au niveau d'une extrémité distale du premier bras (6), opposée à une extrémité proximale articulée à la charnière supérieure (62), ledit système came (63) et suiveur de came (64) étant configuré pour assurer l'ouverture du bras supérieur (6) lors d'ouverture de la porte (4) de la position de fermeture (PFP) jusqu'à la position d'ouverture (POP), ou au contraire la fermeture du bras supérieur (6) lors de la fermeture de la porte (4) de la position d'ouverture (POP) jusqu'à la position de fermeture, et/ou,
- la porte (4) et le bras inférieur (7) sont pourvus d'un système de guidage inférieur comportant une came (73) et un suiveur de came (74), la came (73) portée par la porte (4), le suiveur de came (74) porté le bras inférieur (7), au niveau d'une extrémité distale du premier bras (6), opposée à une extrémité proximale articulée à la charnière inférieure (72), ledit système came (73) et suiveur de came (74) étant configuré pour assurer l'ouverture du bras inférieure (7) lors d'ouverture de la porte (4) de la position de fermeture (PFP) jusqu'à la position d'ouverture (POP), ou au contraire la fermeture du bras inférieure (7) lors de la fermeture de la porte (4) de la position d'ouverture (POP) jusqu'à la position de fermeture.

7. Laminoir selon la revendication 6, dans lequel :
- la came (63) du système de guidage inférieur est une rainure supérieure, débouchant vers le bas, et ledit suiveur de came (64) est un galet configuré pour circuler dans ladite rainure,
- la came (73) du système de guidage inférieur est une rainure inférieure, débouchant vers le haut, et ledit suiveur de came (74) est un galet configuré pour circuler dans ladite rainure.

8. Laminoir selon l'une des revendication 1 à 7, dans lequel la porte est une porte principale, pourvue d'une ouverture centrale, fermée par un portillon (8), configurée pour passer d'une position ouverture de l'ouverture centrale, autorisant un accès aux cylindres de travail, et aux premiers cylindres intermédiaires (13), à une position de fermeture du portillon obturant ladite ouverture centrale, et dans lequel le portillon embarque la ou les butées axiales, assurant l'arrêt axial des cylindres de travail en façade.

9. Laminoir selon l'une des revendications 1 à 8, dans lequel le dispositif de déplacement comprend :
- une première paire supérieure de vérins hydrauliques (V11, V12), en façade, configurés pour exercer des forces de poussée sur les extrémités des premiers cylindres intermédiaires, supérieurs, en façade et une deuxième paire supérieure de vérins hydrauliques, supérieurs en fond de cage configurés pour exercer des forces sur les extrémités des premiers cylindres intermédiaires supérieurs, en fond de cage et,
- une première paire inférieure de vérins hydrauliques (V21, V22), en façade, configurés pour exercer des forces de poussée sur les extrémités des premiers cylindres intermédiaires, inférieurs en façade et une deuxième paire inférieure de vérins hydrauliques, inférieurs en fond de cage configurés pour exercer des forces sur les extrémités des premiers cylindres intermédiaires inférieurs.

10. Laminoir 20 cylindres selon les revendications 8 et 9, dans lequel ladite première paire supérieure de vérins hydrauliques (V11, V12), en façade, et la première paire inférieure de vérins hydraulique (V21, V22), en façade, sont embarqués au portillon.

## Patentansprüche

1. 20-Walzen-Walzwerk (1), das für das Walzen eines Metallstegs (BM) konfiguriert ist, umfassend:
- eine obere Gruppe (G_{S}), umfassend:
- eine obere Arbeitswalze (12),
- zwei obere erste Zwischenwalzen (13),
- drei obere zweite Zwischenwalzen (14, 15),
- vier Sätze von oberen Stützrollen (A, B, C, D),
- eine untere Gruppe (G_{I}), umfassend:
- eine untere Arbeitswalze (12),
- zwei untere erste Zwischenwalzen (13),
- drei untere zweite Zwischenwalzen (14, 15),
- vier Sätze von unteren Stützrollen (H, G, F, E),
- ein Gerüstsystem, umfassend zwei relativ zueinander bewegbare Teile, die jeweils einen oberen Gerüstteil (2), der zum Übertragen einer Klemmkraft auf die vier Sätze von Stützrollen (A, B, C, D) der oberen Gruppe (G_{S}) konfiguriert ist, und einen unteren Gerüstteil (3) ausbilden, der zum Übertragen einer Klemmkraft auf die vier Sätze von Stützrollen (E, F, G, H) der unteren Gruppe (G_{I}) konfiguriert ist,
- einen hydraulischen Klemmmechanismus, der zum Überführen des Gerüstsystems aus einer offenen Gerüstposition (POC), für die der obere Gerüstteil (2) und der untere Gerüstteil (3) voneinander beabstandet sind, in eine Klemmposition konfiguriert ist, für die der obere Gerüstteil und der untere Gerüstteil aneinander angenähert sind,
und wobei das Gerüstsystem eine Tür (4) aufweist, die zum Übergehen aus einer offenen Position (POP), die ein Wartungsfenster (FM) des Gerüstsystems an der Vorderseite freigibt, das einen Zugang zu den Walzen (12, 13, 14, 15) und den Sätzen von Stützrollen (A, B, C, D) der oberen Gruppe (G_{S}) und einen Zugang zu den Walzen (12, 13, 14, 15) und den Sätzen von Stützrollen (E, F, G, H) der unteren Gruppe gewährt, und einer Schließposition konfiguriert ist, für die die Tür das Wartungsfenster verschließt,
- ein System von Axialanschlägen der Arbeitswalzen, wobei die Axialanschläge (BA1) der Arbeitswalzen zum Sicherstellen eines axialen Stoppens der Arbeitswalzen (12) konfiguriert sind,
- ein System von Axialanschlägen der zweiten Zwischenwalzen, wobei die Axialanschläge (BA2) der zweiten Zwischenwalzen zum Sicherstellen eines axialen Stoppens der unteren und der oberen zweiten Zwischenwalzen (14, 15) konfiguriert sind,
- eine Vorrichtung (V11, V12, V21, V22) zum Verschieben der ersten Zwischenwalzen (13), die zum Sicherstellen der axialen Verschiebungen der unteren und der oberen ersten Zwischenwalzen relativ zueinander konfiguriert ist,
**dadurch gekennzeichnet, dass** die Tür (4) in der geschlossenen Position (PFP) mit einer umlaufenden Zarge (5) eines festen Rahmens des Gerüstsystems zusammenwirkt, der das Wartungsfenster (FM) umgibt,
wobei die Tür das Wartungsfenster (FM) auf dichte Weise verschließt, das System von axialen Anschlägen (BA2) der zweiten Zwischenwalzen (14, 15) umfassend:
- einen oberen Arm (6), der die Axialanschläge (BA2) zum axialen Stoppen der oberen zweiten Zwischenwalzen (14, 15) an der Vorderseite trägt, wobei der obere Arm (6) an dem oberen Gerüstteil (2) montiert ist, um die vertikalen Bewegungen des oberen Gerüstteils relativ zu der Tür (4) zu begleiten, wobei der obere Arm (6) in der Schließposition (PFP) der Tür zwischen der Tür (4) und den oberen zweiten Zwischenwalzen (14, 15) angeordnet ist, und/oder - einen unteren Arm (7), der die Axialanschläge (BA2) zum axialen Stoppen der unteren zweiten Zwischenwalzen (14, 15) trägt, wobei der untere Arm (7) an dem unteren Gerüstteil (3) montiert ist, um die vertikalen Bewegungen des unteren Gerüstteils (3) relativ zu der Tür (4) zu begleiten, wobei der untere Arm (7) in der Schließposition (PFP) der Tür (4) zwischen der Tür (4) und den unteren zweiten Zwischenwalzen (14, 15) angeordnet ist.

2. 20-Walzen-Walzwerk nach Anspruch 1, wobei die zweiten Zwischenwalzen (14, 15) durch ihre Längsenden an Lagergehäusen angelenkt sind und wobei die Axialanschläge (BA2) zum Stoppen der zweiten Zwischenwalzen mit den Lagergehäusen zusammenwirken.

3. 20-Walzen-Walzwerk nach Anspruch 2, wobei:
- der obere Arm (6) ein oberes Einspritzsystem (60) für Schmierfluid montiert aufweist, umfassend eine Schmierfluidleitung, die mit einer Vielzahl von Einspritzlöchern (Ol) an den Axialanschlägen (BA2) gegenüber den Lagergehäuselöchern der oberen zweiten Zwischenwalzen (14, 15) an der Vorderseite in Verbindung steht,
- der untere Arm (7) ein unteres Einspritzsystem (70) für Schmierfluid montiert aufweist, umfassend eine Schmierfluidleitung, die mit einer Vielzahl von Einspritzlöchern (Ol) an den Axialanschlägen (BA2) gegenüber den Lagergehäuselöchern der unteren zweiten Zwischenwalzen (14, 15) an der Vorderseite in Verbindung steht.

4. 20-Walzen-Walzwerk nach einem der Ansprüche 1 bis 3, wobei der obere Arm (6) durch ein oberes Scharnier (62) entlang einer vertikalen Schwenkachse an dem oberen Gerüstteil (2) angelenkt ist und/oder der untere Arm (7) durch ein unteres Scharnier (72) entlang einer Schwenkachse an dem unteren Gerüstteil (3) angelenkt ist.

5. 20-Walzen-Walzwerk nach Anspruch 3 und 4, wobei das obere Einspritzsystem (60) mit Schmierfluid aus einer Leitung (61) versorgt wird, die von dem oberen Gerüstteil (2) ausgeht und über das obere Scharnier (62) mit der Leitung des oberen Arms (6) in Verbindung steht
und wobei das untere Einspritzsystem (70) mit Schmierfluid aus einer Leitung (71) versorgt wird, die von dem unteren Gerüstteil (3) ausgeht und über das untere Scharnier (72) mit der Leitung des unteren Arms (7) in Verbindung steht.

6. 20-Walzen-Walzwerk nach einem der Ansprüche 4 oder 5, wobei die Tür (4) an der Zarge (5) des festen Rahmens durch ein Scharniersystem (40) angelenkt ist, das ein Schwenken der Tür ermöglicht, wobei das Scharniersystem der Tür einerseits und das obere Scharnier (62) und/oder das untere Scharnier (72) andererseits relativ zu einer Klemmebene des Gerüsts auf einer gleichen Seite des Wartungsfensters (FM) angeordnet sind,
und wobei:
- die Tür (4) und der obere Arm (6) mit einem oberen Führungssystem versehen sind, das einen Nocken (63) und einen Nockenstößel (64) aufweist, wobei der Nocken (63) durch die Tür (4) getragen wird, wobei der Nockenstößel (64) durch den oberen Arm (6) an einem distalen Ende des ersten Arms (6) gegenüber einem proximalen Ende getragen wird, das an dem oberen Scharnier (62) angelenkt ist, wobei das System aus Nocken (63) und Nockenstößel (64) zum Sicherstellen des Öffnens des oberen Arms (6) bei dem Öffnen der Tür (4) von der geschlossenen Position (PFP) in die offene Position (POP) oder im Gegenteil des Schließens des oberen Arms (6) bei dem Schließen der Tür (4) von der offenen Position (POP) in die geschlossene Position konfiguriert ist, und/oder
- die Tür (4) und der untere Arm (7) mit einem unteren Führungssystem versehen sind, das einen Nocken (73) und einen Nockenstößel (74) aufweist, wobei der Nocken (73) durch die Tür (4) getragen wird, wobei der Nockenstößel (74) durch den unteren Arm (7) an einem distalen Ende des ersten Arms (6) gegenüber einem proximalen Ende getragen wird, das an dem unteren Scharnier (72) angelenkt ist, und wobei das System aus Nocken (73) und Nockenstößel (74) zum Sicherstellen des Öffnens des unteren Arms (7) bei dem Öffnen der Tür (4) von der geschlossenen Position (PFP) in die offene Position (POP) oder im Gegenteil des Schließens des unteren Arms (7) bei dem Schließen der Tür (4) von der offenen Position (POP) in die geschlossene Position konfiguriert ist.

7. Walzwerk nach Anspruch 6, wobei:
- der Nocken (63) des unteren Führungssystems eine obere Nut ist, die nach unten mündet, und der Nockenstößel (64) eine Rolle ist, die zum Zirkulieren in der Nut konfiguriert ist,
- der Nocken (73) des unteren Führungssystems eine untere, nach oben offene Nut ist und der Nockenstößel (74) eine Rolle ist, die zum Zirkulieren in der Nut konfiguriert ist.

8. Walzwerk nach einem der Ansprüche 1 bis 7, wobei die Tür eine Haupttür ist, die mit einer zentralen Öffnung versehen ist, die durch ein Tor (8) verschlossen ist, das zum Übergehen von einer offenen Position der zentralen Öffnung, die einen Zugang zu den Arbeitswalzen und zu den ersten Zwischenwalzen (13) ermöglicht, in eine geschlossene Position des Tors konfiguriert ist, die die zentrale Öffnung versperrt, und wobei das Tor den Axialanschlag oder die Axialanschläge trägt, der/die das axiale Stoppen der Arbeitswalzen an der Vorderseite sicherstellt/sicherstellen.

9. Walzwerk nach einem der Ansprüche 1 bis 8, wobei die Bewegungsvorrichtung umfasst:
- ein erstes oberes Paar Hydraulikzylinder (V11, V12) an der Vorderseite, die zum Ausüben von Schubkräften auf die Enden der oberen ersten Zwischenwalzen an der Vorderseite konfiguriert sind, und ein zweites oberes Paar Hydraulikzylinder an dem Boden des Gerüsts, die zum Ausüben von Kräften auf die Enden der oberen ersten Zwischenwalzen an dem Boden des Gerüsts konfiguriert sind, und
- ein unteres erstes Paar Hydraulikzylinder (V21, V22) an der Vorderseite, die zum Ausüben von Schubkräften auf die Enden der ersten Zwischenwalzen konfiguriert sind, die sich weiter vorne befinden, und ein unteres zweites Paar Hydraulikzylinder, die sich weiter unten an dem Boden des Gerüsts befinden, die zum Ausüben von Kräften auf die Enden der ersten Zwischenwalzen konfiguriert sind.

10. 20-Walzen-Walzwerk nach den Ansprüchen 8 und 9, wobei das erste obere Paar Hydraulikzylinder (V11, V12) an der Vorderseite und das erste untere Paar Hydraulikzylinder (V21, V22) an der Vorderseite an dem Tor montiert sind.

## Claims

1. A 20-high rolling mill (1) configured for rolling a metal strip (BM), comprising:
- an upper group (G_{S}) comprising:
-- an upper work roll (12),
-- two upper first intermediate rolls (13),
-- three upper second intermediate rolls (14, 15),
-- four upper backup roller assemblies (A, B, C, D),
- a lower group (Gi) comprising:
-- a lower work roll (12),
-- two lower first intermediate rolls (13),
-- three lower second intermediate rolls (14, 15),
-- four lower backup roller assemblies (H, G, F, E),
- a stand system comprising two parts which are movable relative to one another, respectively forming an upper stand part (2) which is configured to transmit a clamping force to the four backup roller assemblies (A, B, C, D) of the upper group (G_{S}), and a lower stand part (3) which is configured to transmit a clamping force to the four backup roller assemblies (E, F, G, H) of the lower group (G_{I}),
- a hydraulic clamping mechanism configured to move the stand system from an open stand position (POC), in which the upper stand part (2) and the lower stand part (3) are spaced apart from one another, to a clamping position, in which the upper stand part and the lower stand part are brought together,
and wherein the stand system comprises a door (4) which is configured to move from an open position (POP) revealing a maintenance window (FM) of the stand system, at the front, providing access to the rolls (12, 13, 14, 15) and backup roller assemblies (A, B, C, D) of the upper group (G_{S}) and access to the rolls (12, 13, 14, 15) and backup roller assemblies (E, F, G, H) of the lower group, and a closed position in which the door closes the maintenance window,
- a system of axial stops for the work rolls, the axial stops (BA1) for the work rolls being configured to axially stop the work rolls (12),
- a system of axial stops for the second intermediate rolls, the axial stops (BA2) for the second intermediate rolls being configured to axially stop said upper and lower second intermediate rolls (14, 15),
- a device (V11, V12, V21, V22) for moving the first intermediate rolls (13), configured to axially move the upper and lower first intermediate rolls relative to one another,
**characterized in that** said door (4) engages, in said closed position (PFP), with a peripheral frame (5) of a fixed framework of the stand system surrounding the maintenance window (FM), said door sealing said maintenance window (FM),
said system of axial stops (BA2) for the second intermediate rolls (14,15) comprising:
- an upper arm (6) supporting the axial stops (BA2) for axially stopping the upper second intermediate rolls (14, 15), at the front, said upper arm (6) being mounted on the upper stand part (2) so as to accompany the vertical movements of the upper stand part relative to the door (4), said upper arm (6) being arranged between the door (4) and the upper second intermediate rolls (14, 15), in the closed position (PFP) of the door, and/or
- a lower arm (7) supporting the axial stops (BA2) for axially stopping the lower second intermediate rolls (14, 15), said lower arm (7) being mounted on the lower stand part (3) so as to accompany the vertical movements of the lower stand part (3) relative to the door (4), said lower arm (7) being arranged between the door (4) and the lower second intermediate rolls (14, 15), in the closed position (PFP) of the door (4).

2. The 20-high rolling mill according to claim 1, wherein the second intermediate rolls (14, 15) are hinged by the longitudinal ends thereof to bearing housings and wherein the axial stops (BA2) for stopping the second intermediate rolls engage with said bearing housings.

3. The 20-high rolling mill according to claim 2, wherein:
- the upper arm (6) includes an upper lubricating fluid injection system (60), comprising a pipe for lubricating fluid communicating with a plurality of injection ports (OI) on the axial stops (BA2) facing ports of the bearing housings of the upper second intermediate rolls (14, 15), at the front,
- the lower arm (7) includes a lower lubricating fluid injection system (70), comprising a pipe for lubricating fluid communicating with a plurality of injection ports (OI) on the axial stops (BA2) facing ports of the bearing housings of the lower second intermediate rolls (14, 15), at the front.

4. The 20-high rolling mill according to one of claims 1 to 3, wherein the upper arm (6) is hinged by means of an upper hinge (62) along a vertical pivot axis to the upper stand part (2) and/or the lower arm (7) is hinged by means of a lower hinge (72) along a pivot axis to the lower stand part (3).

5. The 20-high rolling mill according to claim 3 and 4, wherein the upper injection system (60) is supplied with lubricating fluid from a pipe (61) which runs along the upper stand part (2) and communicates with the pipe of the upper arm (6) via the upper hinge (62)
and wherein the lower injection system (70) is supplied with lubricating fluid from a pipe (71) which runs from the lower stand part (3) and communicates with the pipe of the lower arm (7) via the lower hinge (72).

6. The 20-high rolling mill according to one of claims 4 or 5, wherein the door (4) is hinged to the frame (5) of the fixed framework by a hinge system (40), allowing the door to pivot, the hinge system of the door and the upper hinge (62) and/or the lower hinge (72) are arranged relative to a clamping plane of the stand, on the same side of the maintenance window (FM),
and wherein:
- the door (4) and the upper arm (6) are provided with an upper guide system comprising a cam (63) and a cam follower (64), the cam (63) being supported by the door (4), the cam follower (64) being supported by the upper arm (6), at a distal end of the first arm (6), opposite a proximal end hinged to the upper hinge (62), said cam (63) and cam follower (64) system being configured to open the upper arm (6) when the door (4) is opened from the closed position (PFP) to the open position (POP), or conversely to close the upper arm (6) when the door (4) is closed from the open position (POP) to the closed position, and/or,
- the door (4) and the lower arm (7) are provided with a lower guide system comprising a cam (73) and a cam follower (74), the cam (73) being supported by the door (4), the cam follower (74) being supported by the lower arm (7), at a distal end of the first arm (6), opposite a proximal end hinged to the lower hinge (72), said cam (73) and cam follower (74) system being configured to open the lower arm (7) when the door (4) opens from the closed position (PFP) to the open position (POP), or conversely to close the lower arm (7) when the door (4) closes from the open position (POP) to the closed position.

7. The rolling mill according to claim 6, wherein:
- the cam (63) of the lower guide system is an upper groove which opens downwards, and said cam follower (64) is a roller which is configured to run in said groove,
- the cam (73) of the lower guide system is a lower groove which opens upwards, and said cam follower (74) is a roller which is configured to run in said groove.

8. The rolling mill according to one of claims 1 to 7, wherein the door is a main door, provided with a central opening, closed by a hatch (8), configured to move from an open position of the central opening, allowing access to the work rolls and to the first intermediate rolls (13), to a closed position of the hatch which seals said central opening, and wherein the hatch includes the axial stop or stops, axially stopping the work rolls at the front.

9. The rolling mill according to one of claims 1 to 8, wherein the movement device comprises:
- a first upper pair of hydraulic cylinders (V11, V12), at the front, which are configured to exert thrust forces on the ends of the upper first intermediate rolls, at the front, and a second upper pair of upper hydraulic cylinders at the bottom of the stand which are configured to exert forces on the ends of the upper first intermediate rolls, at the bottom of the stand, and,
- a first lower pair of hydraulic cylinders (V21, V22), at the front, which are configured to exert thrust forces on the ends of the lower first intermediate rolls, at the front, and a second lower pair of lower hydraulic cylinders at the bottom of the stand, which are configured to exert forces on the ends of the lower first intermediate rolls.

10. The 20-high rolling mill according to claims 8 and 9, wherein said first upper pair of hydraulic cylinders (V11, V12), at the front face, and the first lower pair of hydraulic cylinders (V21, V22), at the front face, are mounted on the hatch.
